# EUROPÄISCHE PATENTANMELDUNG

(11) **EP 4 725 361 A1**
(43) Veröffentlichungstag der Anmeldung: **15.04.2026**
(21) Anmeldenummer: 25208492.6
(22) Anmeldetag: 14.10.2025
(51) Int. Cl.: A47B 13/08, A47B 46/00, A47B 83/04

(54) **TISCHANORDNUNG UND MÖBELSTÜCK**

(30) Priorität: 14.10.2024 DE 202024105920 U
(71) Anmelder: BRH GmbH, 80336 München (DE)
(72) Erfinder: HALDE, Benjamin, 80336 München (DE); HALDE, Walter, 76857 Waldrohrbach (DE)
(74) Vertreter: HKW Intellectual Property PartG mbB

(57) **Zusammenfassung**

Eine Tischanordnung (100, 200) umfasst eine Unterlagefläche (1), eine eckigen, insbesondere rechteckige, Platte (2) mit einem freien Ende (2A) und einem Kopplungsabschnitt (3). Das freie Ende (2A) und der Kopplungsabschnitt (3) grenzen an gegenüberliegenden Kanten (2A, 2B) der eckigen Platte (2) an. Eine Kopplungsanordnung (4) zwischen der Unterlagefläche (1) und dem Kopplungsabschnitt (3) ermöglicht eine Translation (T) und eine Rotation (R) der eckigen Platte (2) relativ zu der Unterlagefläche (1), wobei die Rotation (R) um eine senkrecht zu der Unterlagefläche (1) angeordneten Drehachse (D) erfolgt. Ein Lagerelement (5) liegt an der Drehachse (D) und stützt die eckige Platte (2) in zumindest einer ersten Position gegen die Unterlagefläche (1) ab. Eine Haltevorrichtung (6) ist zum Kompensieren eines in der ersten Position der eckigen Platte (2) und im Wesentlichen von dem Gewicht des freien Endes (2A) hervorgerufenen, um das Lagerelement (5) wirkenden, Kippmoments (K) in einem Bereich des Kopplungsabschnitts (3) angeordnet. Ein Möbelstück (300) kann eine erste Platte (2) und eine zweiten Platte (101) sowie die Tischanordnung (200) umfassen.

## Beschreibung

Die vorliegende Erfindung betrifft eine Tischanordnung und ein Möbelstück.

Bekannte flexibel gestaltbare Möbelstücke, wie beispielsweise aus der EP 2 804 506 B1, lassen eine modifizierbare Anordnung einer ersten zu einer zweiten Platte über eine zwischen den Platten angeordnete Führungskulisse zu. Die erste Platte dient als ein Fixpunkt, gegenüber dem sich die zweite Platte bewegt. Die zweite Platte ist in einer ersten Position deckungsgleich über der ersten Platte angeordnet. Über eine translatorische, rotatorische und anschließend wieder translatorische Bewegung, die von der Führungskulisse geführt wird, kann die zweite Platte von der ersten Position in eine zweite Position bewegt werden.

In der zweiten Position ist die zweite Platte rechtwinklig zu der ersten Platte angeordnet. Bei bekannten Möbelstücken wird ein Gewicht der Platte über die Führungskulisse und eine Stütze gelagert. Die Stütze ist beispielsweise an einem Ende der zweiten Platte angebracht und bewegt sich demnach bei der Bewegung von der ersten Position zu der zweiten Position (und umgekehrt) mit der zweiten Platte mit. In der zweiten Position steht die Stütze senkrecht zu der zweiten Platte und stützt die zweite Platte gegen den Boden ab.

Die Stütze lässt bei den bekannten Möbelstücken eine Lagerung der zweiten Platte zu. Jedoch muss das Eigengewicht der Stütze bei der Bewegung der zweiten Platte stets mitbewegt werden. Zudem ist die Stütze an dem einen Ende der zweiten Platte angebracht, wodurch die Stütze in der zweiten Position weit von der als Fixpunkt dienenden ersten Platte beabstandet ist. Dadurch kann ein Potential zur weiteren flexiblen Anordnung des Möbelstücks nicht genutzt bleiben.

Die DE 201 13 113 U1 offenbart ein Eckschrankkarussell mit auf einem Karussellrahmen fixierten Tablaren. Der Karussellrahmen ist drehbar gelagert und ermöglicht eine Rotation der Tablare um eine feste Drehachse. Die Tablare sind mittels einer Steckverbindung mit dem Karussellrahmen verbunden.

Die US 6,253,472 B1 und GB 2 271 360 A offenbaren jeweils ein in einem Hochschrank aufgenommenes Bügelbrett, das sich um eine horizontale Drehachse klappen lässt.

Die US 1,590,390 A offenbart einen Schrank mit einem Dreh- und Ausziehmechanismus ausgestattetem Bügelbrett. Ein an einem freien Ende des Bügelbretts auftretendes Kippmoment ist während des Ausziehvorgangs durchgängig abgestützt. Das Bügelbrett, der Dreh- und Ausziehmechanismus und eine Auflagefläche des Schranks sind während der Dreh- und Ausziehbewegung mittels Reibflächen verbunden.

Vor diesem Hintergrund besteht eine Aufgabe der vorliegenden Erfindung darin, eine verbesserte Tischanordnung bereitzustellen.

Gemäß einem ersten Aspekt wird eine Tischanordnung
mit einer Unterlagefläche;
mit einer eckigen, insbesondere rechteckigen, Platte mit einem freien Ende und einem Kopplungsabschnitt, wobei das freie Ende und der Kopplungsabschnitt an gegenüberliegenden Kanten der eckigen Platte angrenzen;
mit einer Kopplungsanordnung zwischen der Unterlagefläche und dem Kopplungsabschnitt, welche eine Translation und eine Rotation der eckigen Platte relativ zu der Unterlagefläche ermöglicht, wobei die Rotation um eine senkrecht zu der Unterlagefläche angeordneten Drehachse erfolgt, und die Kopplungsanordnung ein Lagerelement aufweist, welches auf oder an der Drehachse liegt und die eckige Platte in zumindest einer ersten Position gegen die Unterlagefläche abstützt; und
mit einer Haltevorrichtung zum Kompensieren eines in der ersten Position der eckigen Platte und im Wesentlichen von dem Gewicht des freien Endes hervorgerufenen, um das Lagerelement wirkenden, Kippmoments, wobei die Haltevorrichtung in einem Bereich des Kopplungsabschnitts angeordnet ist, vorgeschlagen.

Die Translation erfolgt insbesondere entlang einer Strecke mit einem Anfangspunkt und einem Endpunkt. Die Drehachse ist insbesondere entlang einer Strecke der Translation verschiebbar.

Vorteilhafterweise ist das durch das Eigengewicht der Platte in der ersten Position erzeugte Kippmoment über die Haltevorrichtung, welche in dem Bereich des Kopplungsabschnitts angeordnet ist, aufgenommen. Dadurch werden keine weiteren Lagerpunkte, Stützen, oder Tischbeine, benötigt, die beispielsweise das freie Ende der eckigen Platte gegenüber einem Boden abstützen. Die Anordnung der Tischanordnung in einem Raum kann dadurch flexibler gestaltet werden, da nun in der ersten Position ein Bereich zwischen dem freien Ende der eckigen Platte und dem Boden genutzt werden kann.

Die erste Position ist insbesondere eine Endposition der Platte nach der Translation, und vorzugsweise ist die Drehung in der Endposition blockiert.

Eine Platte ist insbesondere ein dreidimensionales Bauteil, das durch eine flache, ebene Form und eine geringe Dicke charakterisiert ist. Platten können zum Beispiel eine mehreckige, insbesondere rechteckige, Form haben. In dem Fall, dass die Platte eine rechteckige Form hat, hat die Platte, zusätzlich zu der Dicke, eine Länge und eine Breite, wobei die Länge größer ist als die Breite und die Breite wiederum größer ist als die Dicke. Platten können in anderen Beispielen auch kreisförmig, dreieckig, quadratisch, oval, als Freiform, L-förmig oder T-förmig ausgestaltet sein.

Insbesondere ist die Platte derart ausgestaltet, dass auf ihr Gegenstände abgestellt werden können. Die Platte ist vorzugsweise zum Abstellen von Gegenständen in der ersten und einer zweiten Position, während oder nach der Drehung geeignet. Man kann auf der Platte Gegenstände abstellen.

Die Unterlagefläche kann, beispielsweise, als Platte ausgestaltet sein. Dabei ist die Unterlagefläche insbesondere gegenüber einem Boden oder einer Wand fixiert. Die Unterlagefläche kann somit als Fixpunkt im Raum angesehen werden. In weiteren Beispielen ist die Unterlagefläche ein Teil eines Schrankes und oder Unterschrankes, eines Stuhls, eines Tisches, oder einer Kommode.

Beispielsweise ist die Unterlagefläche horizontal oder waagerecht, insbesondere parallel zu dem Boden, angeordnet. Die Unterlagefläche kann senkrecht zu dem Boden angeordnet sein. In weiteren Beispielen ist die Unterlagefläche in einem Winkel zwischen 0° und 179° zu dem Boden angeordnet.

Bezeichnungen wie beispielsweise horizontal, waagerecht und senkrecht beschreiben Ausrichtungen oder Positionen von Objekten, beispielsweise der Unterlagefläche, relativ zu anderen Objekten, beispielsweise dem Boden. Bei einer horizontalen Anordnung der Unterlagefläche zu dem Boden schließen die Unterlagefläche und der Boden einen Winkel von 0° ein. Bei einer Ausrichtung der Unterlagefläche senkrecht zu dem Boden schließen die Unterlagefläche und der Boden insbesondere einen Winkel von 90° ein.

Aufgrund von Toleranzen und Abweichungen während der Fertigung und/oder der Montage schließen Begriffe, die eine räumliche Dimension eines Objekts, sowie die räumliche Anordnung von einem Objekt zu einem zweiten Objekt angeben, Abweichungen von bis zu 5%, insbesondere Abweichungen von bis zu 10%, insbesondere Abweichungen von bis zu 20% ein.

Die Platte kann mehreckig ausgestaltet sein. Insbesondere ist die Platte kreisförmig, dreieckig, quadratisch, oval, als Freiform, L-förmig, oder T-förmig ausgestaltet. Die Platte und die Unterlagefläche sind beispielsweise aus einem gleichen Material gefertigt. Beispielsweise ist das Material, aus dem die Unterlagefläche und die Platte gefertigt sind, Holz, Plastik, Stein, Metall, Blech, oder ein Verbundwerkstoff aus beispielsweise zwei Komponenten.

Das freie Ende ist beispielsweise eine Kante der Platte. In dem Fall, dass die Platte eine rechteckige Form hat, kann das freie Ende eine Kante einer langen Seite sein. Beispielsweise kann das freie Ende eine Kante der breiten Seite sein. Das freie Ende erstreckt sich beispielsweise von der Kante der Platte in die Richtung einer der Kante gegenüberliegenden Kante der Platte. Das freie Ende hat beispielsweise eine Länge und eine Breite, wobei die Länge des freien Endes kleiner ist als die Länge der Platte.

Der Kopplungsabschnitt ist beispielsweise ein Abschnitt, Bereich oder Ende der Platte, der zwischen einer Kante der langen Seite und dem freien Ende angeordnet ist. Der Kopplungsabschnitt hat beispielsweise eine Länge und eine Breite, wobei die Länge des Kopplungsabschnitts kleiner ist als die Länge der Platte. Beispielsweise ist die Summe der Länge des Kopplungsabschnitts und der Länge des freien Endes die Länge der Platte. Der Kopplungsabschnitt und das freie Ende können aneinander angrenzen.

Die Länge des Kopplungsabschnitts und/oder die Länge des freien Endes ist insbesondere geringer als die Hälfte der Länge der Platte. Bevorzugt ist die Länge des Kopplungsabschnitts kleiner als 40 %, ein Drittel, ein Viertel, oder 10 % der Länge der Platte.

In Ausführungsformen hat die Platte einen Schwerpunkt. Der Schwerpunkt kann näher am Kopplungsabschnitt und/oder der Drehachse als an der distal vom Kopplungsabschnitt vorliegenden Kante der Platte.

In Ausführungsformen ist die Platte mit weiteren Teilen, insbesondere der Kopplungsanordnung, fest verbunden, wobei die Platte sowie die mit ihr fest verbunden Teile einen Schwerpunkt haben. Der Schwerpunkt kann näher am Kopplungsabschnitt und/oder der Drehachse als an der distal vom Kopplungsabschnitt vorliegenden Kante der Platte.

Beispielsweise sind der Schwerpunkt und die Drehachse kleiner als 40 %, ein Drittel, ein Viertel, oder 10 % der Länge der Platte voneinander beabstandet, insbesondere in einer Längenrichtung der Platte. Man kann sagen, dass der Schwerpunkt nicht auf der Drehachse liegt.

Die Kopplungsanordnung kann beispielsweise mindestens eine Aufnahme und mindestens ein Verbindungselement umfassen. Die Aufnahme eignet sich beispielsweise dazu, ein Verbindungselement aufzunehmen. Die Aufnahme ist beispielsweise an der Unterlagefläche und/oder an der Platte angeordnet. Das Verbindungselement kann beispielsweise Pins, Nute, Kugeln, Rollen, Gelenke, Scharniere und/oder Magnete umfassen. Insbesondere ist die Kopplungsanordnung als Nut- und Federverbindung, Schwalbenschwanzführung, oder Führungskulisse ausgestaltet. Insbesondere eignet sich die Kopplungsanordnung dazu, die Platte relativ zu der Unterlagefläche zu bewegen.

In Ausführungsformen umfasst die Kopplungsanordnung einen in oder an einer geraden Führungsschiene linear verschiebbaren Schlitten, wobei der Schlitten einen Drehteller aufweist, der eine Rotation an einer Stelle entlang der Führungsschiene ermöglicht, insbesondere an den Endpunkten.

In Ausführungsformen ist die Kopplungsanordnung eine Kopplungsanordnung gemäß den Schutzansprüchen des deutschen Gebrauchsmusters DE 20 2023 105 707 U1, wobei die dortigen zueinander bewegbaren Platten der Tischplatte und der die Unterlagefläche bildende Platte entsprechen oder den Kopplungsplatten entsprechen. Das Lagerelement der vorliegenden Offenbarung entspricht dabei dem ersten Führungselement im Anfangspunkt der ersten Führungsbahn des DE 20 2023 105 707 U1. Auf das DE 20 2023 105 707 U1 wird hiermit vollinhaltlich Bezug genommen.

In Ausführungsformen ist die Kopplungsanordnung eine Kopplungsanordnung gemäß den Ansprüchen des Europäischen Patents EP 2 804 506 B1, wobei die dortigen zueinander bewegbaren Platten der Tischplatte und der die Unterlagefläche bildende Platte entsprechen oder den Kopplungsplatten entsprechen. Das Lagerelement der vorliegenden Offenbarung entspricht dabei dem ersten Führungspin im Anfangspunkt der ersten Führungsbahn des EP 2 804 506 B1. Auf das EP 2 804 506 B1 wird hiermit vollinhaltlich Bezug genommen.

Die Kopplungsanordnung ist beispielsweise an einer Unterseite der Platte und einer Oberseite der Unterlagefläche angeordnet. Beispielsweise trennt die Kopplungsanordnung das freie Ende und den Kopplungsabschnitt voneinander ab.

In Ausführungsformen sind die Unterlagefläche und die Platte sind voneinander beabstandet, beispielsweise mittels der Kopplungsanordnung, insbesondere mittels des Lagerelements. Beispielsweise ist mittels der Kopplungsanordnung ein Abstand zwischen der Unterlagefläche und der Platte ausgebildet. Die Unterlagefläche und die Platte liegen insbesondere nicht aneinander an. Beispielsweise sind die Unterlagefläche, die Kopplungsanordnung und die Platte in dieser Reihenfolge in einer Richtung entlang der Drehachse angeordnet.

In Ausführungsformen entspricht der Abstand zwischen der Unterlagefläche und der Platte 50 % der Dicke der Platte, bevorzugt 25 % der Dicke der Platte, weiter bevorzugt 10 % der Dicke der Platte oder kleiner als 10 % der Dicke der Platte. Insbesondere wird als Abstand eine Strecke zwischen den gegenüberliegenden Seiten der Platte und der Unterlagefläche verstanden.

"Bewegungen von Objekten" umfasst insbesondere eine Translation und/oder eine Rotation eines Objekts oder Körpers relativ zu einem weiteren Objekt oder Körper. Als Objekt kann die Platte aufgefasst werden.

"Translation" ist insbesondere eine Verschiebung eines Objekts ohne Rotation oder Spiegelung, bei der alle Punkte eines Objekts dieselbe Verschiebung erfahren. Das heißt, dass zu einem bestimmten Zeitpunkt die Geschwindigkeit und die Beschleunigung aller Punkte eines Objekts identisch sind und sich auf parallelen Trajektorien bewegen. Das Objekt wird entlang einer bestimmten Richtung und um eine bestimmte Strecke bewegt, wobei seine Form und Orientierung unverändert bleiben.

"Rotation" ist insbesondere eine Bewegung eines Objekts um eine Rotationsachse. Dabei dreht sich das Objekt insbesondere um einen bestimmten Winkel oder kann eine fortlaufende Rotation erfahren. Eine Rotation wird von dem Objekt mit einer bestimmten Winkelgeschwindigkeit ausgeführt. Bei der Rotation bleiben alle Punkte der Rotationsachse an einem Punkt, während alle Punkte des Objekts sich in einem festem Abstand von der Rotationsachse auf einem senkrecht zu der Rotationsachse liegenden Kreis um denselben Winkel und/oder derselben Winkelgeschwindigkeit um die Rotationsachse herum bewegen.

In dem dreidimensionalen Raum, welcher durch von drei Raumrichtungen aufgespannt ist, hat ein Körper sechs Freiheitsgrade, wobei drei Freiheitsgrade der Translation und drei Freiheitsgrade der Rotation zugeordnet sind. Die drei Raumrichtungen sind insbesondere in einem Winkel von 90° zueinander angeordnet.

Beispielsweise wird von der Platte eine Abfolge von Bewegungen ausgeführt, wobei die Abfolge von Bewegungen mehrere Translationen und Rotationen umfassen kann. Beispielsweise erfährt die Platte zuerst eine Translation, dann eine Rotation und anschließend eine weitere Translation. Durch das Ausführen der Abfolge von Bewegungen kann die Platte beispielsweise von einer ersten Position in eine zweite Position (oder umgekehrt) bewegt werden.

Die Drehachse ist insbesondere die Rotationsachse, um welche die Rotation ausgeführt wird.

Das Lagerelement kann als Verbindungselement als Teil der Kopplungsanordnung ausgebildet sein. Beispielsweise ist das Lagerelement an der Unterlagefläche und/oder der Platte angeordnet. Das Lagerelement ist insbesondere als einwertiges Lager ausgeführt, wobei das Lagerelement zumindest einen Freiheitsgrad der Platte einschränkt. Beispielsweise kann das Lagerelement dazu eingerichtet sein, die Platte über eine Fläche oder einen Punkt abzustützen.

Vorteilhafterweise bilden die Platte und die Unterlagefläche mittels des Lagerelements eine kleine Kontaktfläche aus. Dadurch ist eine einer Bewegung der Platte entgegenwirkende Reibungskraft verringert. Die Platte lässt sich dadurch unter geringem Kraftaufwand bewegen.

Die Haltevorrichtung ist insbesondere dazu eingerichtet, in der ersten Position der Platte, mindestens einen Freiheitsgrad der Platte einzuschränken. Insbesondere sind das Lagerelement und die Haltevorrichtung auf einer Achse angeordnet, die parallel zu der Translation angeordnet ist. Beispielsweise sind das Lagerelement und die Haltevorrichtung auf einer Achse angeordnet, die in einem Winkel zu der Translation angeordnet ist. Beispielsweise ist die Haltevorrichtung als Momentaufnahme ausgestaltet.

In Ausführungsformen wirkt die Haltevorrichtung ausschließlich in der ersten Position kompensierend. Man kann sagen, dass während einer Bewegung der Platte, insbesondere während einer Rotation der Platte, die Haltevorrichtung nicht auf die Platte wirkt, insbesondere das Kippmoment nicht kompensiert.

In Ausführungsformen ist das Kippmoment ausschließlich in einem vorbestimmten Endpunkt der Translation der Platte von der Haltevorrichtung kompensiert. Insbesondere befindet sich die Platte in dem vorbestimmten Endpunkt in der ersten Position.

Die Haltevorrichtung kompensiert das Kippmoment beispielsweise durch Erzeugen einer Reaktionskraft. Beispielsweise ist die Haltevorrichtung ein einwertiges Lager. Beispielsweise sind die Platte und die Unterlagefläche in der ersten Position rechtwinklig zueinander angeordnet.

Das Kippmoment wird insbesondere durch eine Gewichtskraft des freien Endes der Platte erzeugt.

Die Haltevorrichtung ist beispielsweise um die Kopplungsanordnung angeordnet. Beispielsweise ist die Haltevorrichtung an einem distalen Ende der Platte bezogen auf das freie Ende angeordnet.

Vorteilhafterweise kann über das Gewicht der Platte hinaus mittels der Haltevorrichtung eine von einer Traglast zusätzlich erzeugtes Kippmoment kompensiert werden.

Beispielsweise wird die zusätzliche Traglast von außerhalb des Kopplungsabschnitts wirkende externe Kräfte erzeugt. Zum Beispiel sind auf der Platte Gegenstände abgestellt.

In Ausführungsformen umfasst die Haltevorrichtung mehrere Halteeinrichtungen, welche mit dem Lagerelement ein Dreieck bilden und insbesondere senkrecht zu der Drehachse eine Ebene aufspannen.

Vorteilhafterweise kann durch die Dreiecksanordnung ein Kippen der Platte verhindert werden.

Die Anordnung im Dreieck kann insbesondere in Richtung des freien Endes angeordnet sein. Beispielsweise ist die Anordnung im Dreieck in eine Richtung gegenüber dem freien Ende angeordnet.

Gemäß einer weiteren Ausführungsform umfasst mindestens eine Halteeinrichtung ein erstes Halteelement auf der Unterlagefläche und ein korrespondierendes zweites Halteelement an der Unterseite der eckigen Platte in der ersten Position der Platte, wobei sich insbesondere ein Zwangsmoment als Reaktion auf das Kippmoment einstellt.

Vorteilhafterweise kann durch die Ausgestaltung des ersten und/oder zweiten Halteelements die Platte zusätzlich stabilisiert werden.

Das erste Halteelement und das zweite Halteelement können formschlüssig und/oder reibschlüssig miteinander verbunden sein. In Ausführungsformen sind die erste Halteeinrichtung und die zweite Halteeinrichtung mittels Ineinandergreifen, Einhaken, Einrasten, Einführen und/oder aneinander Anpressen, insbesondere entlang der Richtung der Translation, verbunden.

Beispielsweise sind in der ersten Position der Platte alle auf die Platte wirkende Kräfte parallel zu der Drehachse gerichtet.

Gemäß einer weiteren Ausführungsform sind das erste Halteelement und das zweite Halteelement so angeordnet, dass sie bei der Translation der Platte zum Verfahren in die erste Position der Platte ineinandergreifen.

Vorteilhafterweise ist durch die Haltevorrichtung in der ersten Position eine wieder lösbare Verbindung von der Platte und der Unterlagefläche durch einfache Mittel erreicht.

Insbesondere bildet das erste Halteelement oder das zweite Halteelement einen Hinterschnitt aus. Beispielsweise können das erste und das zweite Halteelement als L-förmige Teile ausgestaltet sein, wobei jeweils ein Fuß des L's des ersten und zweiten Halteelements ineinandergreifen. Vorteilhafterweise können durch die gleiche Ausgestaltung des ersten und zweiten Halteelements gleichteile verwendet werden, wodurch Materialkosten und Komplexität gesenkt werden können.

Gemäß einer weiteren Ausführungsform umfassen die korrespondierenden Halteelemente zumindest ein Rollenelement und eine Aufnahme, einen Haken und eine Öse, einen Riegel und eine Öffnung und/oder einen Schnapper und eine Aufnahme, wobei insbesondere das Rollenelement eine rollende Bewegung zwischen der Unterlagefläche und der eckigen Platte ermöglicht.

Vorteilhafterweise ermöglicht die rollende Bewegung im Vergleich zu einer gleitenden Bewegung eine einfachere Handhabbarkeit der Platte während der Translation.

Beispielsweise sind das erste und/oder das zweite Halteelement als Stift, Keil, Bolzen, Platte, Ausnehmung, Aufnahme, insbesondere schlitzförmige Aufnahme, oder Durchgangsöffnung ausgestaltet.

Das Rollenelement kann als Teil der Haltevorrichtung ausgestaltet sein. Beispielsweise ist das Rollenelement als Teil des Halteelements ausgestaltet. Das Rollenelement umfasst beispielsweise mindestens eine Rolle, Zahnrad oder Kugel.

Gemäß einer weiteren Ausführungsform ist die Drehachse an der eckigen Platte oder an der Unterlagefläche festgelegt.

Beispielsweise ist die Festlegung der Drehachse durch die Anordnung der Kopplungsanordnung festgelegt. Insbesondere kann die Drehachse bei einer Festlegung der Drehachse an der eckigen Platte das freie Ende und den Kopplungsabschnitt in jeder Position der Platte unterteilen. Insbesondere unterteilt die Drehachse die Platte das freie Ende und den Kopplungsabschnitt und zumindest der ersten Position der Platte.

Gemäß einer weiteren Ausführungsform ist die Haltevorrichtung vertikal zwischen der Unterlagefläche und der eckigen Platte angeordnet.

Vorteilhafterweise ist eine Ablagefläche, die beispielsweise auf einer Oberseite der Platte angeordnet ist, bei der beschriebenen Anordnung frei nutzbar.

Gemäß einer weiteren Ausführungsform ist die Haltevorrichtung in jeder Position der eckigen Platte zwischen der Drehachse und einer Kante der eckigen Platte, die dem freien Ende gegenüberliegt, angeordnet.

Vorteilhaftweise ist die Haltevorrichtung durch eine so ausgeführte Anordnung in jeder Position der Platte von der Platte verdeckt.

Gemäß einer weiteren Ausführungsform umfasst die Kopplungsanordnung eine erste, in dem Kopplungsabschnitt an der Unterseite der eckigen Platte angeordnete, und eine zweite, an der Unterlagefläche angeordnete, Kopplungsplatte, wobei die Kopplungsplatten zueinander dreh- und verschiebbar sind, wobei die Halteelemente der Haltevorrichtung außerhalb eines Befestigungsbereichs der Kopplungsabschnitte an der Ober- und/oder Unterseite angeordnet sind.

Die Kopplungsplatten sind insbesondere jeweils mit der Unterlagefläche und der Platte fixiert. Insbesondere können die Kopplungsplatten durch die Rotation und/oder Translation der Platte zueinander bewegt werden. Die Kopplungsplatten können beispielsweise das erste Lagerelement umfassen.

Die Kopplungsplatten sind insbesondere jeweils an Befestigungsbereichen mit der Unterlagefläche und der Platte verbunden. Beispielsweise sind die Kopplungsplatten rechteckig ausgeformt.

Insbesondere ist ein erster Befestigungsbereich im Kopplungsabschnitt der Platte vorgesehen. Beispielsweise ist der erste Befestigungsbereich gleichmäßig von zumindest zwei Kanten der Platte beabstandet. Insbesondere nimmt der Befestigungsbereich einen Teilbereich des Kopplungsabschnitts ein, wobei der Befestigungsbereich sich über einen Bereich von 80% des Kopplungsabschnitts, insbesondere einen Bereich von 50% des Kopplungsabschnitts, insbesondere einen Bereich von 30% des Kopplungsabschnitts erstreckt.

Ein zweiter Befestigungsbereich kann dem ersten Befestigungsbereich gegenüberliegend auf einer Oberseite der Unterlagefläche angeordnet sein, wobei der erste Befestigungsbereich und der zweite Befestigungsbereich in zumindest einer Position deckungsgleich übereinander angeordnet sind.

Gemäß einer weiteren Ausführungsform ist die Kopplungsanordnung und/oder die Haltevorrichtung, zumindest teilweise, in der Unterlagefläche und/oder der Platte versenkt.

Vorteilhafterweise kann durch das Versenken der Haltevorrichtung und/oder der Kopplungsanordnung in der Unterlagefläche und/oder der Platte ein Spalt zwischen der Platte und der Unterlagefläche minimiert werden.

Insbesondere sind die Kopplungsplatten der Haltevorrichtung in der Platte und/oder der Unterlagefläche, zumindest teilweise, versenkt.

Gemäß einer weiteren Ausführungsform umfasst die Tischanordnung ferner mindestens ein weiteres Lagerelement, welches in einer zweiten Position der eckigen Platte das freie Ende gegenüber der sich unterhalb der Platte erstreckenden Unterlagefläche abstützt.

Vorteilhafterweise wird das freie Ende der Platte in der zweiten Position abgestützt, wodurch die Platte in der zweiten Position starr ausgeführt werden kann.

Insbesondere eignet sich das mindestens eine weitere Lagerelement dazu, die Platte in der zweiten Position entlang mindestens eines Freiheitsgrades zu beschränken.

Das Lagerelement kann beispielsweise Hülse, Noppen, oder Halbkugel ausgestaltet sein, wobei das Lagerelement aus einem gummiartigen oder plastikartigen Material ausgeformt ist.

In der zweiten Position ist die Platte beispielsweise vollständig über der Unterlagefläche angeordnet. Insbesondere befindet sich das freie Ende der Platte vollständig über der Unterlagefläche.

Das weitere Lagerelement kann beispielsweise an der Oberseite der Unterlagefläche und/oder an der Unterseite der Platte angeordnet sein. Insbesondere ist das weitere Lagerelement an dem freien Ende zwischen der Unterlagefläche und der Platte angeordnet. Beispielsweise ist das weitere Lagerelement in dem Bereich des freien Endes angeordnet.

Gemäß einer weiteren Ausführungsform umfasst die Tischanordnung mindestens eine Stützschiene, wobei die Stützschiene im Bereich des Kopplungsabschnitts drehbar mit der eckigen Platte gekoppelt ist und sich in Richtung des freien Endes erstreckt.

Vorteilhafterweise kann die Stützschiene die Auflagefläche zwischen der Platte und der Unterlagefläche vergrößern, wodurch ein größeres Kippmoment abgestützt werden kann.

Insbesondere ist die Stützschiene zwischen der Unterlagefläche und der Platte angeordnet. Die Stützschiene kann sich, zumindest abschnittsweise, entlang der Länge der Platte erstrecken. Insbesondere ist die Stützschiene dazu ausgebildet, das Kippmoment zumindest teilweise aufzunehmen. Insbesondere verstärkt die Stützschiene die Widerstandsfähigkeit der Platte gegen ein Verbiegen.

Die Stützschiene kann entlang einer zweiten Drehachse drehbar gelagert sein. Die Drehachse ist insbesondere an einem Ende der Stützschiene angeordnet.

Gemäß einer weiteren Ausführungsform umfasst die Tischanordnung zwei Stützschienen umfasst.

Vorteilhafterweise können durch eine zweite Stützschiene größere Kippmomente aufgenommen werden.

Beispielsweise ist eine erste Stützschiene drehbar an der Unterlagefläche aufgenommen. Insbesondere ist eine zweite Stützschiene an der Platte fixiert. Beispielsweise kann die erste und/oder die zweite Stützschiene ein Halteelement umfassen.

Gemäß einer weiteren Ausführungsform ist die Unterlagefläche eine untere Tischplatte und/oder Unterschrankoberseite und die Platte eine obere Tischplatte.

Gemäß einer weiteren Ausführungsform umfasst die Kopplungsanordnung eine erste und eine zweite Führungsbahn und einen ersten und einen zweiten Führungselement, welches in den Führungsbahnen geführt ist, wobei die erste Führungsbahn eine gerade Strecke mit einem Anfangspunkt und einem Endpunkt beschreibt, und die zweite Führungsbahn einen ersten geraden Abschnitten, welcher parallel zu der ersten Führungsbahn angeordnet ist, einen Kreisabschnitt und einen zweiten geraden Abschnitt, welcher parallel zu der ersten Führungsbahn verläuft, beschreiben, wobei ein Kreismittelpunkt des Kreisabschnitts im Endpunkt der geraden Strecke der ersten Führungsbahn liegt.

Vorteilhafterweise ist die Translation und Rotation durch einfache Mittel festgelegt.

Beispielsweise ist die zweite Führungsbahn um die erste Führungsbahn angeordnet. Insbesondere bilden die Führungsbahnen einen Hinterschnitt aus, wodurch die Führungselemente in einer Hochrichtung begrenzt sind. Insbesondere erlauben die geraden Strecken und Abschnitte der ersten und zweiten Führungsbahn eine Bewegung entlang eines Freiheitsgrades.

Beispielsweise erlaubt die Kopplungsanordnung in zumindest einer Position eine Bewegung der Platte entlang zweier Freiheitsgrade.

Insbesondere sind die Führungselemente an der Platte oder der Unterlagefläche angeordnet. Insbesondere sind die Führungsbahnen gegenüberliegend von den Führungselementen angeordnet.

Gemäß einer weiteren Ausführungsform ist eines der Führungselemente das Lagerelement.

Beispielsweise ist das Führungselement, welches von der ersten Führungsbahn aufgenommen ist, das Lagerelement.

Gemäß einer weiteren Ausführungsform deckt die Platte in zumindest einer Position die Unterlagefläche vollständig ab.

Vorteilhafterweise ergibt sich durch die vollständige Abdeckung der Unterlagefläche eine möglichst ästhetische Anordnung von der Platte und der Unterlagefläche.

Gemäß einem zweiten Aspekt wird ein Möbelstück mit einer ersten Platte und einer zweiten Platten, welche eine Tischanordnung nach einer Ausführungsform des ersten Aspekts umfasst, wobei von einer Ausgangsposition der Platte nacheinander eine geführte Translation und eine geführte Rotation der Platte zu der Unterlagefläche erfolgt.

Das Möbelstück ist beispielsweise ein Tisch, Regal, Schrank, Sideboard, Bett, Kücheninsel oder ein Stuhl.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert. Es zeigt:
- Fig. 1:: schematische Ansichten einer ersten Ausführungsform einer Tischanordnung;
- Fig. 2:: eine Detailansicht einer Ausführungsform für eine Haltevorrichtung, beispielsweise zum Einsatz in der ersten Ausführungsform der Tischanordnung;
- Fig. 3, 4:: perspektivische Ansichten eines Möbelstücks mit einer Ausführungsform der Tischanordnung;
- Fig. 5:: schematische Draufsichten einer weiteren Ausführungsform der Tischanordnung zur Erläuterung der Tischbewegung;
- Fig. 6:: eine schematische Draufsicht einer Ausführungsform einer Kopplungsanordnung;
- Fig. 7:: eine perspektivische Ansicht einer zweiten Ausführungsform der Tischanordnung;
- Fig. 8 und 9:: perspektivische Ansichten von Ausführungsformen für Halteelemente zum Einsatz in der Tischanordnung; und
- Fig. 10 - 13:: perspektivische Ansichten noch einer Ausführungsform der Tischanordnung mit Varianten von Halteelementen.

In den Figuren sind gleiche oder funktionsgleiche Elemente mit denselben Bezugszeichen versehen worden, sofern nichts anderes angegeben ist.

Die Fig. 1A zeigt eine Draufsicht einer ersten Ausführungsform einer Tischanordnung 100 und die Fig. 1B eine seitliche Ansicht. Dabei umfasst die Tischanordnung 100 einen Untertisch 10 mit einer Oberseite 1, die als Unterlagefläche 1 für die darüber verschieb- und drehbar angeordnete rechteckige Tischplatte 2 genutzt wird. In der Draufsicht der Fig. 1A verdeckt die Tischplatte 2 in der mit durchgezogenen Linien dargestellten Stellung oder Ausgangsposition die Oberseite der Unterlagefläche 1 teilweise. Die Fläche der Tischplatte 2 und der Unterlagefläche 1 können auch gleich sein. In der Ausgangsposition liegen die oberen rechten Ecken 8 (in der Orientierung der Fig. 1A und 1B) der Tischplatte 2 und der Unterlagefläche 1 übereinander.

Die Tischplatte 2 ist rechteckig und hat eine Länge L und Breite B. Die Breitseiten werden von zwei Kanten 2A, 2B und die Längsseiten von zwei Kanten 2C, 2D gebildet. Ein nur schematisch angedeuteter Kopplungsmechanismus 4 erlaubt sowohl eine Verschiebung oder Translation T, als auch eine Drehung oder Rotation R der Tischplatte 2 mit der - in der Regel feststehenden Unterlagefläche 1 des Unterbaus 10 - um eine Rotationsachse R, die in der Orientierung der Fig. 1A senkrecht zur Zeichenebene und der Tischplatte 2 und der Unterlagefläche 1 steht. Die Rotationsachse R kann dabei entlang der Translation T verschoben werden.

Als Kopplungsanordnung kommt insbesondere die in dem EP 2 804 506 B1 oder dem DE 20 2023 105 707 U1 beschriebene Kopplungsanordnung in Frage. Es lassen sich aber auch andere Kopplungsmechanismen, die geführte oder ungeführte Bewegungen aus einer Translation und Rotation ermöglichen, denkbar. Bekannt sind unter anderem Kopplungen über linear bewegbare Schlitten, die einen Drehteller aufweisen. Beispielsweise ist die Tischplatte 2 dann auf einem Drehteller gelagert, der als (vgl. unten) Lagerelement 5 dient.

Die Tischplatte 2' lässt sich durch eine Kombination von Translation T und Rotation R in eine Endposition verfahren, die in der Fig. 1A gestrichelt angedeutet ist. In der Endposition ist die Tischplatte 2 gegenüber der Ausgangsposition um 90° gedreht. Der Bereich 3 der Unterlagefläche 1, welcher in der Ausgangsposition und in der Endposition der Tischplatte 2 oberhalb der Unterlagefläche 1 vorliegt und an dem die verwendete Kopplungsanordnung 4 angebracht ist, kann als Kopplungsabschnitt 3 bezeichnet werden. Der Kopplungsabschnitt 3 hat beispielsweise ausgehend von der Kante 2B, die dem freien Ende 2A gegenüberliegt, eine Kopplungsabschnittslänge L1, und der Restabschnitt 9 hat entlang der Tischlänge eine Länge L2, wobei L1 + L2 = L. Meist gilt L2 > L1.

In der Endposition (gestrichelte Darstellung) steht die Tischplatte 2 mit ihrem freien Ende bzw. der Kante 2A, die dem Kopplungsabschnitt 3 gegenüber liegt, "freischwebend" über dem Boden. Die Endposition wird hier auch als "erste Position" bezeichnet. Die Tischplatte 2 ist im Bereich des Unterlagefläche 1 mit der Unterlagefläche 1 mit Hilfe einer Haltevorrichtung 6 derart befestigt, dass ein Kippmoment K um ein in der Drehachse D vorliegendes Lagerelement 5 ohne Stütze im freien Abschnitt außerhalb des Kopplungsabschnitts 3 kompensiert wird. Das Lagerelement 5 ist beispielsweise ein geführtes Element der Kopplungsanordnung 4, auf dem die Tischplatte 2 aufliegt und bewegt werden kann. Die Drehachse D ist grundsätzlich entlang der Translationsrichtung T verschiebbar, wobei die lineare Translationsbewegung T vorzugsweise entlang der Winkelhalbierenden der Ecke 8 verläuft. Das Lagerelement 5 kann auch mehrteilig oder flächig ausgebildet sein, wobei sich eine Lagerlinie oder Lagerfläche ergibt, deren Ausdehnung die Drehachse D einschließt. Der Einfachheit halber ist in der Fig. 1A und 1B ein Lagerpunkt angedeutet.

Damit die Tischplatte 2 in der ersten Position mit ihrem freien Ende 2A nicht abkippt, ist eine in der Fig. 1A schraffiert dargestellte Haltevorrichtung 6 bzw. 6' zwischen der Unterlagefläche 1 und der Unterseite 2F der Tischplatte 2 um den Bereich, den die Kopplungseinrichtung 4 einnimmt, vorgesehen.

Ein Schwerpunkt der Platte 2' in der ersten Position befindet sich in dem über den Untertisch 10 hervorstehenden, freischwebenden Bereich. Bevorzugt können auf dem freischwebenden Bereich Gegenstände (in Fig. 1A nicht gezeigt), jedenfalls in der gestrichelten und durchgezogen Darstellung der Platte 2', 2, abgestellt werden.

In der Fig. 1B sieht man seitlich auf die Längskante 2D der Tischplatte 2 in der ersten Position bzw. der Endposition nach dem Drehen und Verschieben blickend auf die Tischanordnung 100. Die Oberseite der Tischplatte ist mit 2E bezeichnet und die Unterseite mit 2F. Man erkennt die Haltevorrichtung 6 rechts vom Lagerpunkt des Lagerelements 5 und eine alternative Ausgestaltung 6' links davon. Die Haltevorrichtung 6, 6' ist an der Unterseite 2F vorgesehen und umfasst wenigstens eine Halteeinrichtung 6, 6', die eine vertikale Bewegung (horizontale Drehung um den Lagerpunkt der Tischplatte) am Ort des jeweiligen Halteelements 6, 6' verhindert. Die Halteeinrichtung 6, 6' übt ein Zwangsmoment Z aus, dass dem Kippmoment K entgegenwirkt.

Die Fig. 2 zeigt eine Detailansicht einer Ausführungsform für eine Haltevorrichtung bzw. Halteeinrichtung 6, wie sie in der Fig. 1B rechts angedeutet ist. Die in der Seitenansicht dargestellte Halteeinrichtung 6 umfasst ein oberes Haltelement 6A, das von der Unterseite 2F der Tischplatte in der Art eines L-Profils absteht und mit einem korrespondierenden unteren Halteelement 6B formschlüssig in Eingriff gebracht ist.

Wie in der Fig. 2 zu sehen ist, sind die Unterseite 2F der Platte 2 und die Oberseite des Untertischs 10, insbesondere die Unterlagefläche 1, voneinander beabstandet.

Durch das Verschieben, um die Tischlatte in die Endposition, wie sie in den Fig. 1B und 2 dargestellt sind, zu bringen, greifen die Halteelemente 6A und 6B ineinander und verhindern ein Kippen aufgrund des Gewichts des Tischplattenabschnitts 9, der ausgehend von der Kante 2B über das Lagerelement 5 hinausreicht. Der freie Abschnitt 9 der Tischplatte 2 benötigt daher in der Orientierung der Fig. 2 nach links keine Stütze von unten, wie beispielsweise ein Tischbein oder eine Befestigung von oben. Auflagepunkte bilden das Lagerelement 5 und das untere Halteelement 6B.

In alternativen Ausführungsformen kann ein Halteelement 6' eingesetzt werden, das als Lagerpunkt dient und eine Kopplung der Unterlagefläche 1 mit der Tischplatte 2 am Ort der Drehachse D voraussetzt, die ein Abheben in vertikaler Richtung verhindert. In dieser alternativen Ausgestaltung übt die Kopplung an der Drehachse D ein Zwangsmoment aus, das einem Kippmoment um die Position der alternativen Halteeinrichtung 6' vorliegt.

Die Fig. 3 und 4 zeigen perspektivische Ansichten einer Ausführungsform eines Möbelstücks 300, das eine Tischanordnung 100 mit einer Unterlagefläche 1 und einer Platte 2 umfasst. Das Möbelstück 300 ist in der Art eines Eckmöbels als Schreibtisch dargestellt.

Das Möbelstück 300 hat beispielsweise zwei Arbeitsplatten, wobei eine Oberfläche einer ersten Arbeitsplatte als Unterlagefläche 1 dient. Eine zweite Arbeitsplatte, beispielsweise die Platte 2, ist auf der Unterlagefläche 1 der ersten Platte angeordnet. Die Platte 2 ist über eine Kopplungsanordnung 4 mit der Unterlagefläche 1 gekoppelt.

Man erkennt in der Orientierung der Fig. 3 in der hinten rechts liegenden Ecke 8, die an einer Mauerecke 7 anliegt, die in die Unterlagefläche 1 integrierte Kopplungsplatte 4B, korrespondieren und in den Fig. 3 und 4 nicht zu sehen ist in der Platte 2 die Kopplungsplatte 4A integriert. Die Kopplungsanordnung 4 ermöglicht ein wie vorher beschriebenes Verschwenken der Platte 2 um die Drehachse D, wobei in der Fig. 3 die Platte 2 in einer Position vor dem Verschwenken und in der Fig. 4 die Platte 2' in einer Position nach dem Verschwenken dargestellt ist. Insbesondere ist es durch die Kopplungsanordnung 4 möglich, in einer Eckensituation, wie sie in Fig. 3 gezeigt ist, die Platte 2 gegenüber der Unterlagefläche 1 zu verschwenken, ohne das Möbelstück 300 aus der Mauerecke 7 herauszurücken.

Das freie Ende 2A der Platte 2' ist in der in der Fig. 4 dargestellten, verschwenkten Position nicht über einen Fuß oder sonstiges Hilfsmittel abgestützt und ist frei abstehend von der Unterlagefläche 1 angeordnet. Erfolgt nun die Translation T entlang der Winkelhalbierenden in Richtung des Mauerecks 7, ist das freie Ende 2A mit Hilfe des Lagerelements 5, welches in den Fig. 3 und 4 nicht zu sehen ist, aufgenommen.

Ein beispielhafter Bewegungsablauf der Platte 2 gegenüber der Unterlagefläche 1 ist in den Fig. 5A bis 5D dargestellt. In den Fig. 5A bis 5D ist eine Ausführungsform der Tischanordnung 100 gezeigt, wobei die Tischanordnung 100 in den Fig. 5A bis 5D jeweils in verschiedenen Positionen gezeigt ist. Ebenfalls in den Fig. 5A und 5D zu sehen sind die Positionen von den zwischen der Platte 2 und der Unterlagefläche 1 angeordneten oberen und unteren Halteelementen 6A und 6B, sowie von Lagerelementen 5 und 5'. Die Lagerelemente 5 und 5' sind in jeweils einer Führungskulisse 11 während der Translation T und der Rotation R geführt, welche in einem nachstehenden Abschnitt noch näher beschrieben wird.

Fig. 5A zeigt die Tischanordnung 100 in einer initialen Ausgangsposition. In der Ausgangsposition ist die Platte 2 auf der Unterlagefläche 1 angeordnet, wodurch diese verdeckt ist. Die Lagerelemente 5 und 5' befinden sich an Anfangspositionen innerhalb der Führungskulisse 11. Zudem greifen die oberen Lagerelemente 6A nicht in die unteren Lagerelement 6B ein.

In der Fig. 5B ist gegenüber der Fig. 5A die Translation T der Platte 2 erfolgt, wodurch die Platte 2 nun nicht mehr deckungsgleich auf der Unterlagefläche 1 aufliegt. Die Translation T bewirkt ebenfalls einen Versatz der Lagerelemente 5 und 5' innerhalb der Führungskulisse 11.

In der Fig. 5C ist im Vergleich mit der Fig. 5B die Rotation R entlang eines Abschnitts der Führungskulisse 11 erfolgt. Durch die Rotation R ist das freie Ende 2A der Platte 2' nun freischwebend angeordnet. Um in die in der Fig. 5C gezeigt Position zu gelangen, wurde die Rotation R, wie bereits zuvor beschrieben, um die Drehachse D durchgeführt.

In der Fig. 5D erfolgte im Vergleich zu der Fig. 5C wiederum die Translation T, wodurch die Platte 2' wieder in der Ecke 8 positioniert ist. In der so erreichten Position der Platte 2' wird ein Ineinandergreifen der oberen Halteelemente 6A und unteren Halteelement 6B erreicht. Über die oberen und unteren Halteelemente 6A, 6B, sowie die Lagerelemente 5 und 5' ist das Eigengewicht des freien Endes 2A. Wie in der Fig. 5D zu sehen ist, bilden insbesondere die oberen und unteren Halteelemente 6A, 6B und das Lagerelement 5 eine dreieckförmige Lageranordnung 12 aus, wodurch die Platte 2' gegen ein Verkippen gesichert ist.

Die Fig. 6 zeigt eine Draufsicht einer Ausführungsform einer Kopplungsanordnung 4, die der Ausführung der Fig. 10 aus dem DE 20 2023 105 707 U1 entspricht. Die Kopplungsanordnung 4 eignet sich zum Koppeln von zwei relativ zueinander bewegbaren Platten, von denen die Platte 2 angedeutet ist. An der Platte 2 (gestrichelt angedeutet) sind die Lagerelemente 5, 5' angeordnet, die durch Führungsbahnen 13, 14 entlang vorgegebener Bewegungen geführt werden. Eine erste Führungsbahn 13 wirkt mit einem ersten Führungselement 5 zusammen, welches mithilfe der ersten Führungsbahn 13 entlang einer geraden Strecke, die einen Anfangspunkt A1 und einen Endpunkt E1 hat, geführt ist. Die erste und zweite Führungsbahn 13, 14 sind insbesondere in der Kopplungsplatte 4B angeordnet auf der Unterlagefläche 1 angeordnet, welche gestrichelt dargestellt ist.

Eine zweite Führungsbahn 14 wirkt mit einem zweiten Führungselement 5' derart zusammen, dass es durch die zweite Führungsbahn 14 entlang eines ersten geraden Abschnitts 21 und entlang eines zweiten geraden Abschnitts 23, welche beide parallel zu der ersten Führungsbahn 13 verlaufen, führbar ist. Man sieht, dass die erste Führungsbahn 13 bzw. die gerade Strecke abschnittsweise zwischen dem ersten und dem zweiten geraden Abschnitt 21, 23 verläuft. Es ergibt sich ein Anfangspunkt A21 und ein Endpunkt E21 des ersten geraden Abschnitts, sowie ein Anfangspunkt A22 und ein Endpunkt E22 des zweiten geraden Abschnitts.

Durch die fixe relative Ortsbeziehung zwischen dem ersten und den zweiten Führungselement 5, 5' ist das zweite Führungselement 5' ferner entlang eines gestrichelt dargestellten Kreisabschnitts 22 von dem ersten geraden Abschnitt 21 zu dem zweiten geraden Abschnitt 23 führbar, wodurch die Rotation R ausgeführt wird. Das Lagerelement 5 befindet sich während der Rotation R in der Endposition E1 und die Drehachse D erstreckt sich durch das Lagerelement 5.

Während der Translation T wird das Lagerelement 5' entlang der geraden Abschnitte 21, 23 von der Anfangsposition A21 zuerst zu der Endposition E21 bewegt. Nach erfolgter Rotation R befindet sich das Lagerelement 5' an der Anfangsposition A22 und kann durch eine weitere Translation T zu der Endposition E22 bewegt werden.

Die Fig. 7 zeigt eine weitere Ausführungsform der Tischanordnung 100 zur Erläuterung der Anordnung der Haltevorrichtung 6. Dazu ist die Platte 2' in einer Zwischenposition gemäß der Fig. 5C dargestellt. Die gestrichelte Darstellung entspricht der Platte 2' in der End- bzw. ersten Position. Damit die Haltevorrichtung 6 bei der gesamten Bewegung der Platte 2' verdeckt unterhalb der Platte 2' verbleibt, ist in der Fig. 7 als schraffierter Bereich ein Halteeinrichtungsanordnungsbereich 15 angezeigt, in dem die Halteeinrichtungen der Haltevorrichtung 6 vorgehalten werden können. Die Translation T erfolgt entlang der Winkelhalbierenden, sodass die Drehachse D im Endpunkt der ersten Translation T vorliegt, wie es in der Fig. 7 dargestellt ist.

Der Halteeinrichtungsanordnungsbereich 15 ist dann durch einen Kreisbogen mit dem Radius B/2 um die Drehachse D in Richtung zu der Ecke 8, eine Gerade senkrecht zu der Winkelhalbierenden zu der Ecke 8 durch die Drehachse D, der Kante 2B der Platte 2', der Kante 2D der Platte 2' und der Kante 2C der Platte 2' in der Endposition begrenzt.

Die Fig. 8, 9, 10 und 11 zeigen zusammenwirkende Halteelemente in verschiedenen Ausführungsformen.

In der Fig. 8 ist ein Rollenlager 16 und eine Einschubplatte 17 gezeigt. Die Einschubplatte 17 kann entlang eines Spalts 18 des Rollenlager 16 in Richtung einer Einschubrichtung ER, welcher der Translation T entspricht, eingeschoben werden. Die Rolle 19 unterstützt während des Einschiebens in den Spalt die Einschubplatte 17 und hält diese normal zur Einschubplatte 17 fest.

Fig. 9 zeigt eine Lasche 20 und einen Keil 24. Die Lasche 20 hält den Keil 24 nach dem Einschieben in Einschubrichtung ER senkrecht zur Einschubrichtung ER fest.

Fig. 10 bis 13 beschreiben perspektivische Ansichten noch einer Ausführungsform der Tischanordnung 100 mit Varianten von Halteelementen. In der Ausführungsform ist die Tischplatte 2 durch zusätzliche Stützmechanismen in den beiden Position unterstützt, welche zwischen einer unteren Platte 101 und der Unterseite 2F der Platte 2 vorliegen.

Für zusätzliche Stabilität sind in der ersten Position, wie in der Fig. 12 gezeigt, Stütznoppen 25 als Lagerelemente im Bereich des freien Endes 2A vorgesehen.

In der zweiten Position, die in der Fig. 13 gezeigt ist, stützen eine erste und eine zweite Stützschiene 26, 27 die Platte 2 ab. Die erste Stützschiene 26 ist um eine Drehachse C drehbar und kann in den Fig. 12 und 13 gezeigten Positionen angeordnet werden. Die zweite Stützschiene 27 ist fest an der oberen Kopplungsplatte 4A befestigt und dient als Halteeinrichtung. Ein Ausschnitt ist in der Fig. 10 dargestellt. Die zweite Stützschiene 27 hat in der Fig. 10 eine seitliche Öffnung 28, in die beispielsweise ein, wie in der Fig. 8 gezeigtes, Rollenlager 16 einführbar ist (vergleich Pfeil). Das Rollenlager 16 ist an der unteren Platte 101 im Halteeinrichtungsanordnungsbereich befestigt.

Alternativ kann die zweite Stützschiene 28' als U-Profil ausgeführt werden, wie es in der Fig. 11 dargestellt ist. In die offene Seite des U's kann ein geeigneter Keil 24' eingreifen.

Die beiden Stützschienen 26, 27 vergrößern eine Lagerfläche in der zweiten Position der Platte 2 und erhöhen die Stabilität. Dadurch können auch dünnere Tischplatten 2 verwendet werden.

Obgleich in Ausführungsformen bestimmte Formen von Führungselementen als Führungspins offenbart sind, lassen sich davon abweichende Elementformen implementieren. Das Möbelstück kann beispielsweise als Stuhl mit verdrehbarer Schreibablage ausgeführt sein. Der Unterbau kann als Kommode oder Schrank, beispielsweise zum Verstauen von Gegenständen ausgeführt sein. Die Drehachse muss nicht zwingend vertikal angeordnet sein. Denkbar ist, dass die Halteelemente eine Ausdehnung haben, beispielsweise als Schiene entlang der Breitenrichtung der oberen Platte.

### Verwendete Bezugszeichen:

- 1: Unterlagefläche
- 2': Platte (erste Position)
- 2: Platte
- 2A: freies Ende/Kante
- 2B: Kante
- 2C, 2D: Längskante
- 2E: Oberseite
- 2F: Unterseite
- 3: Kopplungsabschnitt
- 4: Kopplungsanordnung
- 4A, 4B: Kopplungsplatte
- 5, 5': Lagerelement
- 6: Haltevorrichtung
- 6A, 6B: oberes/unteres Halteelement
- 7: Mauerecke
- 8: Ecke
- 9: freier Abschnitt
- 10: Untertisch/Schrank
- 11: Führungskulisse
- 12: Lageranordnung
- 13: erste Führungsbahn
- 14: zweite Führungsbahn
- 15: Halteeinrichtungsanordnungsbereich
- 16: Rollenlager
- 17: Einschubplatte
- 18: Spalt
- 19: Rolle
- 20: Lasche
- 21: gerader Abschnitt
- 22: kreisförmiger Abschnitt
- 23: gerader Abschnitt
- 24: Keil
- 25: Stütznoppen
- 26: erste Stützschiene
- 27: zweite Stützschiene
- 28: Öffnung
- 100: Tischanordnung
- 101: untere Platte
- 200: Tischanordnung
- 300: Möbelstück
- A1: Anfangspunkt
- A21: Anfangspunkt
- A22: Anfangspunkt
- B: Breite
- C: Drehachse
- D: Drehachse
- E1: Endpunkt
- E21: Endpunkt
- E22: Endpunkt
- ER: Einschubrichtung
- K: Kippmoment
- L: Länge
- L1, L2: Abschnittslänge
- R: Rotation
- T: Translation
- Z: Zwangsmoment

## Patentansprüche

1. Tischanordnung (100, 200) mit:
einer Unterlagefläche (1);
einer eckigen, insbesondere rechteckigen, Platte (2) mit einem freien Ende (2A) und einem Kopplungsabschnitt (3), wobei das freie Ende (2A) und der Kopplungsabschnitt (3) an gegenüberliegenden Kanten (2A, 2B) der eckigen Platte (2) angrenzen;
einer Kopplungsanordnung (4) zwischen der Unterlagefläche (1) und dem Kopplungsabschnitt (3), welche eine Translation (T) und eine Rotation (R) der eckigen Platte (2) relativ zu der Unterlagefläche (1) ermöglicht, wobei die Rotation (R) um eine senkrecht zu der Unterlagefläche (1) angeordneten Drehachse (D) erfolgt, mit einem Lagerelement (5), welches auf oder an der Drehachse (D) liegt und die eckige Platte (2) in zumindest einer ersten Position gegen die Unterlagefläche (1) abstützt; und
einer Haltevorrichtung (6) zum Kompensieren eines in der ersten Position der eckigen Platte (2) und im Wesentlichen von dem Gewicht des freien Endes (2A) hervorgerufenen, um das Lagerelement (5) wirkenden, Kippmoments (K), wobei die Haltevorrichtung (6) in einem Bereich des Kopplungsabschnitts (3) angeordnet ist.

2. Tischanordnung nach Anspruch 1, wobei die Haltevorrichtung (6) ausschließlich in der ersten Position das Kippmoment (K) kompensiert.

3. Tischanordnung nach Anspruch 1 oder 2, wobei die Haltevorrichtung (6) mindestens eine Halteeinrichtung mit einem ersten Halteelement (6B) auf der Unterlagefläche (1) und einem korrespondierendem zweiten Halteelement (6A) an einer Unterseite (2F) der eckigen Platte (2) in der ersten Position der Platte (2) umfasst, wobei sich insbesondere ein Zwangsmoment (Z) als Reaktion auf das Kippmoment (K) einstellt.

4. Tischanordnung nach Anspruch 3, wobei das erste Halteelement (6A) und das zweite Halteelement (6B) so angeordnet sind, dass sie bei der Translation (T) der Platte (2, 2') zum Verfahren in die erste Position der Platte (2, 2') ineinandergreifen.

5. Tischanordnung nach Ansprüche 3 oder 4, wobei die korrespondierenden Halteelemente (6A, 6B) zumindest ein Rollenelement (16) und eine Aufnahme (28), einen Haken und eine Öse, einen Riegel und eine Öffnung und/oder einen Schnapper und eine Aufnahme umfassen, wobei insbesondere das Rollenelement (16) eine rollende Bewegung zwischen der Unterlagefläche (1) und der eckigen Platte (2, 2') ermöglicht.

6. Tischanordnung nach einem der Ansprüche 1 bis 5, wobei die Drehachse (D) an der eckigen Platte (2) oder an der Unterlagefläche (1) festgelegt ist.

7. Tischanordnung nach einem der Ansprüche 1 bis 6, wobei die Unterlagefläche (1) und die Platte (2) voneinander beabstandet sind, und die Haltevorrichtung (6) insbesondere vertikal zwischen der Unterlagefläche (1) und der eckigen Platte (2) angeordnet ist.

8. Tischanordnung nach einem der Ansprüche 1 bis 7, wobei die Haltevorrichtung (6) in jeder Position der eckigen Platte (2) zwischen der Drehachse (D) und einer Kante (2B) der eckigen Platte (2), die dem freien Ende (2A) gegenüberliegt, angeordnet ist.

9. Tischanordnung nach einem der Ansprüche 3 bis 8, wobei die Kopplungsanordnung (4) eine erste, in dem Kopplungsabschnitt (3) an der Unterseite (2F) der eckigen Platte (2) angeordnete, und eine zweite, an der Unterlagefläche (1) angeordnete, Kopplungsplatte (4A, 4B) umfasst, wobei die Kopplungsplatten (4A, 4B) zueinander dreh- und verschiebbar sind, wobei die Halteelemente der Haltevorrichtung (6) außerhalb eines Befestigungsbereichs der Kopplungsplatten (4A, 4B) an der Ober- und/oder Unterseite angeordnet sind.

10. Tischanordnung nach einem der Ansprüche 1 bis 9, wobei die Platte (2, 2') einen Schwerpunkt hat, und der Schwerpunkt näher am Kopplungsabschnitt (3) und/oder der Drehachse (D) ist als an der distal vom Kopplungsabschnitt (3) vorliegenden Kante der Platte (2, 2').

11. Tischanordnung nach einer der Ansprüche 1 bis 10, ferner umfassend mindestens ein weiteres Lagerelement (25), welches in einer zweiten Position der eckigen Platte (2, 2') das freie Ende (2A) gegenüber der sich unterhalb der Platte (2, 2') erstreckenden Unterlagefläche (1) abstützt.

12. Tischanordnung nach einem der Ansprüche 1 bis 11, wobei die Tischanordnung (100) mindestens eine Stützschiene (26) umfasst, wobei die Stützschiene (26) im Bereich des Kopplungsabschnitts (4) drehbar mit der eckigen Platte (2, 2') gekoppelt ist und sich in Richtung des freien Endes (2A) erstreckt, wobei die Tischanordnung (100) insbesondere mindestens zwei Stützschienen (26, 27) umfasst.

13. Tischanordnung nach einem der Ansprüche 1 bis 12, wobei die die Kopplungsanordnung (4) einen in oder an einer geraden Führungsschiene linear verschiebbaren Schlitten umfasst, wobei der Schlitten einen Drehteller aufweist, der eine Rotation an einer Stellen entlang der Führungsschiene ermöglicht, insbesondere an den Endpunkten.

14. Tischanordnung nach einem der Ansprüche 1 bis 13, wobei die Kopplungsanordnung (4) eine erste und eine zweite Führungsbahn (13, 14) und ein erstes und ein zweites Führungselement (5, 5'), welches in den Führungsbahnen (13, 14) geführt ist, umfasst, wobei die erste Führungsbahn (13) eine gerade Strecke mit einem Anfangspunkt (A1) und einem Endpunkt (E1) beschreibt, und die zweite Führungsbahn (14) einen ersten geraden Abschnitten (21), welcher parallel zu der ersten Führungsbahn (13) angeordnet ist, einen Kreisabschnitt (22) und einen zweiten geraden Abschnitt (23), welcher parallel zu der ersten Führungsbahn (13) verläuft, beschreiben, wobei ein Kreismittelpunkt des Kreisabschnitts (22) im Endpunkt (E1) der geraden Strecke der ersten Führungsbahn (13) liegt, wobei insbesondere eines der Führungselemente das Lagerelement (5) ist.

15. Möbelstück (300) mit einer ersten Platte (2) und einer zweiten Platten (101), welche eine Tischanordnung (200) nach einem der Ansprüche 1 bis 14 umfasst, wobei von einer Ausgangsposition der Platte (2) nacheinander eine geführte Translation (T) und eine geführte Rotation (R) der Platte (2) zu der Unterlagefläche (1) erfolgt.
